# EUROPÄISCHE PATENTSCHRIFT

(11) **EP 2 650 598 B1**
(45) Veröffentlichungstag und Bekanntmachung des Hinweises auf die Patenterteilung: **24.08.2016**
(21) Anmeldenummer: 13163344.8
(22) Anmeldetag: 11.04.2013
(51) Int. Cl.: F21S 8/02, F21V 5/00

(54) **Leuchte**
Lamp
Eclairage

(30) Priorität: 13.04.2012 DE 102012206071
(43) Veröffentlichungstag der Anmeldung: 16.10.2013
(73) Patentinhaber: RIDI Leuchten GmbH, 72417 Jungingen (DE)
(72) Erfinder: Mania, Dirk, 72379 Hechingen-Stetten (DE); Schinzinger, Michael, 72216 Mössingen (DE); Zimmer, Benjamin, 79104 Freiburg i. Breisgau (DE)
(74) Vertreter: BRP Renaud & Partner mbB Rechtsanwälte Patentanwälte Steuerberater

(56) Entgegenhaltungen:
- EP-A2- 2 392 953
- WO-A1-2011/044274
- DE-A1- 19 923 224

## Beschreibung

Die vorliegende Erfindung betrifft eine Leuchte, vorzugsweise eine Einbauleuchte, für eine Montage in einer Wand und/oder in einer Decke eines Gebäudes, mit den Merkmalen des Oberbegriffs des Anspruchs 1.

Üblicherweise wird eine Einbauleuchte als komplette Einheit in eine Wandöffnung bzw. in eine Deckenöffnung eingesetzt und auf geeignete Weise fixiert. Eine derartige Bauform hat sich für kleinere, leichtere Einbauleuchten in der Praxis bewährt. Es besteht jedoch das Bedürfnis, zunehmend auch größere bzw. schwerere Einbauleuchten zu verwenden. Die Montage derartiger schwerer Einbauleuchten gestaltet sich jedoch vergleichsweise schwierig, da ihr hohes Gewicht vom Monteur so lange manuell gehalten werden muss, bis es ihm gelingt, die Einbauleuchte in der jeweiligen Wand oder Decke zu fixieren. Sofern der Monteur mit der einen Hand die Einbauleuchte stützen bzw. halten muss, steht ihm für die Fixierung derselben in der jeweiligen Wandöffnung bzw. Deckenöffnung nur noch die andere Hand zur Verfügung, was die Montage erschwert.

Größere bzw. schwerere Einbauleuchten kommen vor allem dann zur Anwendung, wenn damit auch eine indirekte Beleuchtung realisiert werden soll. Bei einer derartigen indirekten Beleuchtung strahlt die Leuchte Licht auch an diejenige Wand bzw. Decke ab, in deren Öffnung sie eingebaut ist. Durch Bestrahlen der Umgebung der Einbauleuchte kann nun die Decke bzw. die Wand selbst zur Aufhellung des jeweiligen Raums beitragen, wodurch die gewünschte indirekte Beleuchtung erreicht werden kann. Die Beleuchtung der Wand bzw. Decke im unmittelbaren Umfeld der Einbauleuchte kann auch als Korona bezeichnet werden, insbesondere bei Leuchten mit kreisförmigem bzw. zylindrischem Querschnitt.

Aus der DE 199 23 224 A1 ist eine gattungsgemäße Einbauleuchte bekannt, die ein für einen Einbau in eine Decke vorgesehenes Einbaugehäuse mit einem axial offenen Aufnahmeraum und einen Einsatz aufweist, der in den Aufnahmeraum eingesetzt ist und fest mit dem Einbaugehäuse verbunden ist, wobei der Einsatz einen Träger aufweist, der wenigstens ein Leuchtmittel trägt, und wobei der Träger einen Lichtleitblock trägt, der ringförmig ausgestaltet ist und eine zentrale Blocköffnung seitlich umschließt.

Weitere Leuchten bzw. Leuchtmittel sind aus der WO 2011/044274 A1 und aus der EP 2 392 953 A2 bekannt.

Die vorliegende Erfindung beschäftigt sich mit dem Problem, für eine derartige Leuchte bzw. Einbauleuchte eine verbesserte Ausführungsform anzugeben, die vergleichsweise einfach an einer Wand oder Decke montierbar ist. Des Weiteren ist es Ziel der vorliegenden Erfindung, eine Leuchte zu schaffen, die eine verbesserte indirekte Beleuchtung ermöglicht.

Dieses Problem wird bei der Erfindung durch den Gegenstand des unabhängigen Anspruchs gelöst. Vorteilhafte Ausführungsformen sind Gegenstand der abhängigen Ansprüche.

Die vorliegende Erfindung beruht auf dem allgemeinen Gedanken, die Leuchte im Wesentlichen zweiteilig zu gestalten, derart, dass die Leuchte einerseits ein Einbaugehäuse für den Einbau in eine Wandöffnung bzw. Deckenöffnung des jeweiligen Gebäudes und andererseits einen Einsatz aufweist, der in einen im Einbaugehäuse ausgebildeten Aufnahmeraum einsetzbar und darin fest mit dem Einbaugehäuse verbindbar ist. Hierdurch ist es möglich, zunächst nur das Einbaugehäuse in der jeweiligen Wandöffnung oder Deckenöffnung zu montieren, was vergleichsweise einfach realisierbar ist, da das Einbaugehäuse selbst auch bei einer insgesamt großen und schweren Leuchte nur ein vergleichsweise geringes Gewicht besitzt. Außerdem sind bei fehlendem Einsatz Befestigungsmittel, mit deren Hilfe das Einbaugehäuse an der Wand bzw. Decke fixiert werden kann, einfach und gut zugänglich, was die Montage vereinfacht. Der Einsatz weist nun einen Träger auf, der einen, vorzugsweise monolithischen, Lichtleitblock sowie zumindest ein Leuchtmittel trägt. Ein derartiger, insbesondere monolithischer, Lichtleitblock kann beispielsweise aus einem transparenten Kunststoff oder aber aus Glas hergestellt sein. Jedenfalls kann ein derartiger Lichtleitblock, der einen massiven Körper repräsentiert, ein vergleichsweise hohes Gewicht aufweisen. Insbesondere handelt es sich beim Lichtleitblock um das schwerste Einzelbauteil der gesamten Leuchte. Somit befindet sich der gewichtige Teil der Leuchte im Einsatz. Ein derartiger ringförmiger Lichtleitblock unterscheidet sich von anderen Lichtleitkörpern vorzugsweise durch eine relativ große axiale Abmessung, wodurch der Lichtleitblock auch als hohlzylindrisch bezeichnet werden kann. Beispielsweise ist die größte axiale Abmessung des hohlzylindrischen Lichtleitblocks, die auch als Höhe oder Dicke bezeichnet werden kann, gleich groß wie oder größer als ein Durchmesser der zentralen, vorzugsweise zylindrischen, Blocköffnung. Hierdurch ist der Lichtleitblock keinesfalls scheibenförmig oder flach.

Des Weiteren befinden sich mit dem wenigstens einen Leuchtmittel auch elektrische Komponenten der Leuchte am Einsatz. Vorzugsweise befinden sich sämtliche elektrischen bzw. elektronischen Komponenten der Leuchte am Einsatz. Somit kann das Einbaugehäuse völlig unabhängig von der Elektrik montiert werden. Für die Montage des Einsatzes wird zweckmäßig zunächst die Elektrik des Einsatzes mit elektrischen Anschlüssen verbunden, die zweckmäßig innerhalb der jeweiligen Öffnung der Wand oder Decke angeordnet und mit einem im Gebäude verlegten Stromnetz verbunden sind. Anschließend kann der elektrisch bereits voll funktionsfähig angeschlossene Einsatz in den Aufnahmeraum des Einbaugehäuses eingesetzt und fest mit dem Einbaugehäuse verbunden werden. Alternativ ist es ebenfalls möglich zumindest ein Betriebsgerät, wie z.B. ein Steuergerät oder ein Netzteil, innerhalb der jeweiligen Wand- oder Decken-Öffnung anzuordnen, das dann über einen entsprechenden elektrischen Steckkontakt mit dem Einsatz bzw. mit dem Leuchtmittel bzw. mit wenigstens einer elektrischen/elektronischen Komponente des Einsatzes verbunden werden kann.

Um das Fixieren des Einsatzes am Einbaugehäuse zu erleichtern, ist der Lichtleitblock ringförmig ausgestaltet, so dass er eine zentrale Blocköffnung besitzt und diese in der Umfangsrichtung, also seitlich vollständig, ringförmig geschlossen, umschließt. Diese Blocköffnung ist dabei so dimensioniert, dass in axialer Richtung durch diese Blocköffnung hindurch eine Befestigungseinrichtung zugänglich ist, mit deren Hilfe der Einsatz am Einbaugehäuse festgelegt werden kann. Durch den ringförmigen Lichtleitblock bzw. durch dessen Blocköffnung lässt sich somit der Einsatz besonders einfach am Einbaugehäuse befestigen, da für die hierzu vorgesehene Befestigungseinrichtung eine einfache, bequeme Zugänglichkeit geschaffen worden ist, nämlich durch die Blocköffnung hindurch.

Gemäß einer vorteilhaften Ausführungsform kann das wenigstens eine Leuchtmittel zwischen einer dem Träger zugewandten inneren axialen Stirnseite des Lichtleitblocks und dem Träger angeordnet sein. Die innere Stirnseite des Lichtleitblocks dient somit als Lichteintrittsseite. Je nach Gestaltung des Lichtleitblocks können eine äußere axiale Stirnseite und/oder ein Außenmantel des Lichtleitblocks eine Lichtaustrittsseite des Lichtleitblocks bilden. Durch die Formgebung des Lichtleitblocks ist es dabei insbesondere möglich, die gewünschte indirekte Beleuchtung zu schaffen.

Als Leuchtmittel eignen sich in besonderer Weise lichtemittierende Dioden, die im Folgenden als LED bzw. LEDs bezeichnet werden. LEDs zeichnen sich durch eine sehr hohe Langlebigkeit aus, so dass sie üblicherweise nicht ausgetauscht werden müssen. Dies vereinfacht die Realisierung einer vormontierten Einheit für den Einsatz bzw. für den Träger, in welcher der Lichtleitblock und die LEDs als Leuchtmittel bereits am Träger befestigt sind. Durch die Ringform des Lichtleitblocks ist auch seine innere Stirnseite ringförmig. Ferner liegt die innere Stirnseite bevorzugt in einer Ebene, die sich senkrecht zur Längsmittelachse des Lichtleitblocks erstreckt. Die LEDs sind nun zweckmäßig in der Umfangsrichtung konzentrisch zur Längsmittelachse des Lichtleitblocks ringförmig bzw. kreisförmig verteilt angeordnet, und zwar vorzugsweise gleichförmig, um einen möglichst homogenen Lichteintrag in den Lichtleitblock zu erzielen. Die LEDs sind dabei zweckmäßig auf wenigstens einer Platine angeordnet, die ihrerseits vorzugsweise ringförmig bzw. ringsegmentförmig gestaltet sein kann. Insbesondere kann die jeweilige Platine neben den LEDs außerdem zugehörige Elektronikkomponenten, wie Steuerungen, Treiber und Verstärker, tragen. Alternativ zu quasi punktförmigen LEDs lässt sich als Leuchtmittel auch wenigstens eine flächige OLED, also eine organische LED, verwenden, die insbesondere ringscheibenförmig oder ringsegmentscheibenförmig ausgestaltet sein kann.

Besonders vorteilhaft ist eine Ausführungsform, bei welcher die Befestigungseinrichtung durch eine Verschraubung gebildet ist, die wenigstens eine Schraube umfasst, deren Kopf durch die Blocköffnung hindurch mit einem entsprechenden Schraubwerkzeug zugänglich ist. Ein zugehöriges Gewinde, in welches die Schraube eingeschraubt werden kann, ist dann am Einbaugehäuse ausgebildet, beispielsweise in Form einer Schweißmutter.

Gemäß einer vorteilhaften Ausführungsform kann eine vom Träger abgewandte äußere axiale Stirnseite des Lichtleitblocks axial außerhalb des Aufnahmeraums angeordnet sein. Diese Maßnahme verstärkt die Koronabildung, da Licht, das sich im Inneren des Lichtleitblocks von der inneren Stirnseite in Richtung äußere Stirnseite ausbreitet, innerhalb des Lichtleitblocks an der äußeren Stirnseite reflektiert werden kann, und dabei durch den Außenmantel des Lichtleitblocks austreten und in der Umgebung der eingebauten Leuchte die gewünschte Korona bilden kann.

Besonders vorteilhaft ist eine Ausführungsform, bei welcher die äußere Stirnseite konisch geformt ist, derart, dass ein Öffnungsquerschnitt entlang der Axialrichtung nach außen zunimmt. Mit anderen Worten, bei konstant bleibendem Außenquerschnitt variiert im Bereich der äußeren Stirnseite der Innenquerschnitt. Somit entsteht an der äußeren Stirnseite ein kegelstumpfförmiger Hohlraum, der sich axial an die Blocköffnung anschließt. Beispielsweise kann hierbei ein Kegelwinkel von etwa 130° +/- 10° eingehalten werden. Im Längsschnitt besitzt die äußere Stirnseite gegenüber einer senkrecht zur Längsmittelachse verlaufenden Ebene somit einen Winkel von etwa 25° +/- 5°. Durch die Konizität der äußeren Stirnseite wird das von innen auf die äußere Stirnseite auftreffende Licht bei der Reflexion weiter nach außen abgelenkt, was den Koronaeffekt verbessert, d.h. die Korona wird hinsichtlich ihres Durchmessers vergrößert.

Entsprechend einer vorteilhaften Weiterbildung kann ein radial innerer Rand der äußeren Stirnseite unmittelbar an der Blocköffnung liegen. Somit schließt der Konus axial unmittelbar an die Blocköffnung an. Zusätzlich oder alternativ kann vorgesehen sein, dass ein radial äußerer Rand der äußeren Stirnseite an einem Außenmantel des Lichtleitblocks liegt. In diesem Fall erstreckt sich der Konus somit bis zum Außenmantel. Die vorstehenden Ausgestaltungen verbessern jeweils den Koronaeffekt.

Gemäß einer vorteilhaften Ausführungsform kann der Außenmantel des Lichtleitblocks transparent ausgestaltet sein. Durch diese Maßnahme kann das an der äußeren Stirnseite reflektierte Licht weitgehend ungedämpft aus dem Lichtleitblock austreten und die gewünschte Korona erzeugen.

Gemäß einer anderen vorteilhaften Ausführungsform kann die äußere Stirnseite opak ausgestaltet sein. In der Folge ist die äußere Stirnseite zwar transluzent, besitzt jedoch eine reduzierte Lichtdurchlässigkeit. Durch diese Maßnahme kann mehr Licht an der der inneren Stirnseite zugewandten Innenseite der äußeren Stirnseite reflektiert werden, was die Koronabildung unterstützt.

Gemäß einer zweckmäßigen Weiterbildung kann die äußere Stirnseite mit einer opaken Beschichtung ausgestattet sein. Auf diese Weise kann auf dem transparenten Material des Lichtleitblocks die gewünschte opake äußere Stirnseite besonders einfach mit Hilfe einer derartigen Beschichtung hergestellt werden. Alternativ ist es grundsätzlich ebenso möglich, die äußere Stirnseite mit einer opaken Beschaffenheit auszustatten. Beispielsweise kann die äußere Stirnseite sandgestrahlt oder kugelgestrahlt werden, um die gewünschte opake Beschaffenheit ohne die Verwendung einer opaken Beschichtung zu realisieren.

Bei einer vorteilhaften Ausführungsform kann der Träger vollständig innerhalb des Aufnahmeraums angeordnet sein. Somit verbleibt der Träger, insbesondere in axialer Richtung, innerhalb des Aufnahmeraums und ist dadurch von außen nicht oder nur erschwert erkennbar. Diese Bauweise reduziert eine Schattenbildung im unmittelbaren Umfeld der Leuchte an der Wand bzw. an der Decke.

Mit einer anderen vorteilhaften Ausführungsform kann vorgesehen sein, die äußere Stirnseite zur inneren Stirnseite hin verspiegelt auszugestalten. Eine derartige Verspiegelung lässt sich insbesondere mit einer entsprechenden Beschichtung realisieren, die zu diesem Zweck an der äußeren Stirnseite angebracht ist. Die Verspiegelung verstärkt die Lichtreflexion und unterstützt dadurch die Koronabildung. Die Verspiegelung ist dabei zweckmäßig transluzent konfiguriert, so dass sie gleichzeitig auch opak wirken kann. Insbesondere lässt sich somit auch eine Ausführungsform realisieren, bei welcher auf der äußeren Stirnseite eine Beschichtung aufgebracht ist, die zum einen nach innen verspiegelt ist und die zum anderen nach außen opak ist. Alternativ kann auch vorgesehen sein, die äußere Stirnseite mit einer die Verspiegelung ausbildenden ersten Beschichtung und einer opaken zweiten Beschichtung zu versehen. Die Beschichtungen können radial nebeneinander oder axial aufeinander angeordnet sein.

Gemäß einer anderen vorteilhaften Ausführungsform kann ein die Blocköffnung begrenzender Innenmantel opak und/oder verspiegelt ausgestaltet sein, um auf diese Weise durch zusätzliche Reflexionen den Lichtaustritt nach außen und somit die Koronabildung zu unterstützen. Alternativ dazu kann der Innenmantel grundsätzlich auch transparent ausgestaltet sein.

Vorteilhaft kann vorgesehen sein, dass der Lichtleitblock aus dem Aufnahmeraum heraussteht. Insbesondere ragt der Lichtleitblock somit in der Axialrichtung aus dem Aufnahmeraum heraus. Hierdurch kann eine seitliche Lichtabstrahlung an die Decke bzw. die Wand im unmittelbaren Umfeld der Leuchte erreicht werden, was dort eine Schattenbildung vermeidet. Insbesondere kann somit vorgesehen werden, dass ausschließlich der Lichtleitblock aus dem Aufnahmeraum herausragt.

Gemäß einer anderen vorteilhaften Ausführungsform kann zwischen dem wenigstens einen Leuchtmittel und der inneren Stirnseite des Lichtleitblocks eine Diffusorringscheibe angeordnet sein. Eine derartige Diffusorringscheibe führt zu einem homogenisierten Lichteintrag in den Lichtleitblock an der inneren Stirnseite. Dies ist insbesondere dann von Vorteil, wenn mehrere Leuchtmittel verwendet werden, beispielsweise LEDs, die in der Umfangsrichtung entlang der ringförmigen inneren Stirnseite verteilt angeordnet sind.

Bei einer anderen vorteilhaften Ausführungsform kann der Träger eine Tragplatte sowie eine ringförmige Konsole aufweisen. Die Tragplatte ist mit der Befestigungseinrichtung am Einbaugehäuse befestigt. Die Konsole ist an der Tragplatte befestigt und trägt den Lichtleitblock sowie das wenigstens eine Leuchtmittel. Ferner besitzt die Konsole eine Konsolenöffnung, die axial zur Blocköffnung fluchtet. In der Folge kann beim Befestigen des Einsatzes am Einbaugehäuse die Befestigungseinrichtung axial durch die Blocköffnung und durch die Konsolenöffnung hindurch erreicht und betätigt werden.

Gemäß einer zweckmäßigen Weiterbildung kann die Konsole vollständig innerhalb des Aufnahmeraums angeordnet sein, während der Lichtleitblock axial über die Konsole vorsteht und aus dem Aufnahmeraum herausragt. Da somit nur der Licht abstrahlende Lichtleitblock aus dem Aufnahmeraum herausragt, kann eine Schattenbildung am inneren Rand der Korona weitgehend reduziert oder vermieden werden.

Bei einer anderen vorteilhaften Weiterbildung kann ein die Konsolenöffnung begrenzender Innenmantel der Konsole bündig mit einem die Blocköffnung begrenzenden Innenmantel des Lichtleitblocks abschließen. Zusätzlich oder alternativ kann vorgesehen sein, dass ein Außenmantel der Konsole bündig mit einem Außenmantel des Lichtleitblocks abschließt. Die jeweilige Maßnahme führt zu einer vereinheitlichten Baugruppe, bestehend aus Lichtleitblock und Konsole, die sich einfach handhaben lässt.

Zur vereinfachten Montage des Lichtleitblocks an der Konsole kann die Konsole einen Innenkragen sowie einen Außenkragen aufweisen, die axial von der Konsole abstehen. Der Lichtleitblock kann komplementär dazu eine Innenstufe sowie eine Außenstufe aufweisen, die es ermöglichen, den Lichtleitblock in die Kragen der Konsole formschlüssig einzusetzen. Hierdurch kann insbesondere ein radial zwischen den Kragen der Konsole und axial zwischen der Konsole und dem Lichtleitblock ausgebildeter Ringraum besonders einfach abgedichtet und somit vor Schmutz geschützt werden. In diesem Ringraum kann beispielsweise das wenigstens eine Leuchtmittel untergebracht werden.

Erfindungsgemäß ist das Einbaugehäuse topfförmig ausgestaltet und weist dementsprechend einen Topfboden sowie eine am Topfboden umlaufende Topfwand auf. Der Einsatz ist mit Hilfe der Befestigungseinrichtung am Topfboden befestigt. Der Aufnahmeraum ist von der Topfwand seitlich in der Umfangsrichtung geschlossen eingefasst. Ferner ist vorgesehen, dass radial zwischen der Topfwand und dem Einsatz oder, falls die vorstehend genannte Konsole vorhanden ist, zwischen der Topfwand und besagter Konsole ein Ringraum ausgebildet ist. Durch diese Maßnahme kann beispielsweise Wärme, die von dem wenigstens einen Leuchtmittel auf die Konsole übertragen wird, von der Konsole in den Ringraum abgestrahlt werden und vom Ringraum in die Umgebung der Leuchte abgegeben werden.

Eine radiale Öffnungsweite des Ringraums kann etwa gleich groß sein wie ein innerer Überstand des Innenmantels des Lichtleitblocks gegenüber dem Aufnahmeraum. Der innere Überstand des Innenmantels gegenüber dem Aufnahmeraum kann zweckmäßig etwa halb so groß gewählt sein wie ein äußerer Überstand des Außenmantels des Lichtleitblocks gegenüber dem Aufnahmeraum. Die vorstehenden Abmessungen können einzeln oder in Kombination den Koronaeffekt verbessern.

Die vorstehend genannte Topfwand des Einbaugehäuses kann optional an einem vom Topfboden entfernten Ende einen umlaufenden, radial nach außen abstehenden Topfkragen aufweisen, der sich im Einbauzustand der Leuchte an der Wand oder Decke axial abstützt. Hierdurch ergibt sich für das Einbaugehäuse eine im Wesentlichen vollständig in der Wand bzw. Decke versenkte Anordnung.

Die Blocköffnung besitzt zweckmäßig einen Durchmesser, der etwa gleich groß ist wie ein äußerer Überstand des Lichtleitblocks gegenüber dem Aufnahmeraum. Zusätzlich oder alternativ kann vorgesehen sein, dass ein Durchmesser der Blocköffnung etwa ein Drittel so groß ist wie ein Durchmesser des Lichtleitblocks. Der Lichtleitblock besitzt zweckmäßig einen kreisförmigen Querschnitt. Die Blocköffnung besitzt zweckmäßig einen kreisförmigen Querschnitt.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Fig. 1: einen Längsmittelschnitt einer Leuchte entsprechend Schnittlinien I in Fig. 2,
- Fig. 2: eine axiale Ansicht der Leuchte von außen,
- Fig. 3: eine isometrische Ansicht der Leuchte.

Entsprechend den Fig. 1 bis 3 umfasst eine Leuchte 1, bei der es sich bevorzugt um eine Einbauleuchte handelt, ein Einbaugehäuse 2 und einen Einsatz 3. Das Einbaugehäuse 2 ist für einen Einbau in eine in Fig. 1 nur teilweise dargestellte Wand 4 oder Decke 5 eines im Übrigen nicht gezeigten Gebäudes vorgesehen, wozu die Wand 4 bzw. die Decke 5 eine entsprechende Öffnung 6 enthält. Im eingebauten Zustand, der in Fig. 1 angedeutet ist, ist das Einbaugehäuse 2 in die Öffnung 6 der Wand 4 bzw. Decke 5 eingesetzt bzw. eingebaut. Zur Fixierung des Einbaugehäuses 2 an der Wand 4 bzw. Decke 5 ist das Einbaugehäuse 2 mit hierfür geeigneten Befestigungsmitteln 7 ausgestattet, die in den Fig. 1 und 3 exemplarisch als Federklammern ausgestaltet sind. Das Einbaugehäuse 2 weist einen axial offenen Aufnahmeraum 8 auf, wobei sich die Axialrichtung auf eine Längsmittelachse 9 der Leuchte 1 bezieht.

Der Einsatz 3 ist in diesen Aufnahmeraum 8 eingesetzt und ist mit Hilfe einer Befestigungseinrichtung 10 fest mit dem Einbaugehäuse 2 verbunden. Der Einsatz 3 weist einen Träger 11 auf, der zum einen einen Lichtleitblock 12 und zum anderen zumindest ein Leuchtmittel 13 trägt. Der Lichtleitblock 12 ist bevorzugt als Monolith ausgestaltet, also aus einem Stück hergestellt. Alternativ kann der Lichtleitblock 12 auch aus mehreren monolithischen Einzelkörpern zusammengebaut sein. Der Lichtleitblock 12 kann aus einem transparenten Kunststoff oder aus Glas bestehen. Das wenigstens eine Leuchtmittel 13 ist bevorzugt eine LED, die im Folgenden ebenfalls mit 13 bezeichnet wird. Zweckmäßig sind mehrere LEDs 13 vorgesehen, die bezogen auf die Längsmittelachse 9 in einer Umfangsrichtung, vorzugsweise kreisförmig, verteilt angeordnet sind. Die LEDs 13 sind zweckmäßig auf einer Platine 14 angeordnet, die ebenfalls zweckmäßig kreisförmig bzw. ringförmig konzipiert sein kann. Die Platine 14 kann außerdem weitere elektronische Komponenten zum Ansteuern der LEDs 13 tragen. Die Platine 14 ist am Träger 11 fixiert. Dabei ist die Platine 14 mit den LEDs 13 axial zwischen dem Träger 11 und dem Lichtleitblock 12 angeordnet.

Der Lichtleitblock 12 ist ringförmig oder hohlzylindrisch ausgestaltet, vorzugsweise kreisringförmig. Der Lichtleitblock 12 besitzt eine zentrale zylindrische Blocköffnung 15, die er mit einem zylindrischen Innenmantel 16 seitlich bzw. in der Umfangsrichtung umschließt und somit radial begrenzt. Im eingebauten Zustand ist der Lichtleitblock 12 koaxial zur Längsmittelachse 9 ausgerichtet, so dass die Längsmittelachse 9 der Leuchte 1 mit der Längsmittelachse des Lichtleitblocks 2 zusammenfällt, die im Folgenden ebenfalls mit 9 bezeichnet wird. Der Lichtleitblock 12 besitzt außerdem radial außen einen zylindrischen Außenmantel 17, eine dem Träger 11 zugewandte innere axiale Stirnseite 18 sowie eine vom Träger 11 abgewandte äußere axiale Stirnseite 19.

Die zuvor genannte Befestigungseinrichtung 10, die den Einsatz 3 am Einbaugehäuse 2 befestigt, ist bezüglich der Längsmittelachse 9 zentral angeordnet und ist axial durch die Blocköffnung 15 hindurch zugänglich. Beispielsweise umfasst die Befestigungseinrichtung 10 zumindest eine Verschraubung 20, die eine Schraube 21 sowie eine Mutter 22 umfasst. Die Mutter 22 ist am Einbaugehäuse 2 fest angebracht. Beispielsweise handelt es sich um eine Schweißmutter. Die Schraube 21 ist nun von außen, durch die Blocköffnung 15 hindurch in die Mutter 22 einschraubbar. Dabei kann sich die Schraube 21 mit ihrem nicht näher bezeichneten Schraubenkopf axial an einer Buchse 23 abstützen, die ihrerseits fest am Einsatz 3, insbesondere am Träger 11, angeordnet ist. Die Buchse 23 kann beispielsweise eine nicht näher bezeichnete Vertiefung aufweisen, in welcher der Schraubenkopf versenkt angeordnet ist. Der Schraubenkopf kann in üblicher Weise einen Innenmehrkant oder eine andere geeignete Schraubkontur aufweisen, über die mit Hilfe eines entsprechenden Werkzeugs ein Drehmoment zum Einschrauben der Schraube 21 in die Mutter 22 eingeleitet werden kann. Das jeweilige Werkzeug lässt sich dabei gut durch die Blocköffnung 15 einführen.

Die äußere Stirnseite 19 des Lichtleitblocks 12 ist axial außerhalb des Aufnahmeraums 8 angeordnet. Im montierten Zustand der Leuchte 1 befindet sich die äußere Stirnseite 19 somit auch außerhalb der Öffnung 6 der Wand 4 bzw. Decke 5. Die äußere Stirnseite 19 ist außerdem konisch geformt, so dass sich die äußere Stirnseite 19 über einen axialen Endabschnitt 20 des Lichtleitblocks 12 erstreckt. Die Konizität der äußeren Stirnseite 19 ist dabei so geformt, dass innerhalb des Endabschnitts 20 ein konstanter Außenquerschnitt bzw. Außendurchmesser 21 des Lichtleitblocks 12 vorliegt, während ein Innenquerschnitt oder Innendurchmesser 22 variiert. Der Innendurchmesser bzw. Innenquerschnitt 22 definiert dabei einen Öffnungsquerschnitt innerhalb des der äußeren Stirnseite 19 zugeordneten Endabschnitts 20, der entlang der Axialrichtung 9 nach außen zunimmt. Die Konizität der äußeren Stirnseite 19 kann beispielsweise so gewählt sein, dass im Längsschnitt der Fig. 1 zwischen einer Ebene 23, die sich senkrecht zur Längsmittelachse 9 erstreckt, und der äußeren Stirnseite 19 ein Winkel 24 eingeschlossen ist, der vorzugsweise in einem Bereich von 20° bis 30° liegt und im Beispiel etwa 25° beträgt.

Ein innerer Rand 25 der äußeren Stirnseite 19 liegt hier unmittelbar an der Blocköffnung 15. Ein äußerer Rand 26 der äußeren Stirnseite 19 liegt hier unmittelbar am Außenmantel 17. Der Außenmantel 17 ist zweckmäßig transparent ausgestaltet. Die innere Stirnseite 18 ist zweckmäßig transparent ausgestaltet. Der Innenmantel 16 kann ebenfalls transparent ausgestaltet sein. Im Unterschied dazu ist die äußere Stirnseite 19 opak ausgestaltet und/oder zur inneren Stirnseite 18 hin verspiegelt ausgestaltet. Vorzugsweise kann dies mit Hilfe wenigstens einer Beschichtung 27 realisiert werden, die als opake und/oder verspiegelnde Beschichtung 27 ausgestaltet ist. Die Beschichtung 27 kann mehrlagig bzw. mehrschichtig konzipiert sein. Durch die Beschichtung 27 soll zum Einen die Reflexion von Licht, das an der inneren Stirnseite 18 in den Lichtleitblock 12 eindringt, in Richtung Außenmantel 17 verbessert werden. Zum anderen soll durch die Beschichtung 27 die Transluzenz der äußeren Stirnseite 19 reduziert werden, um die Lichtabstrahlung in Richtung Korona, also den Anteil der indirekten Beleuchtung, zu verstärken.

Im gezeigten Beispiel ist eine optionale Diffusorringscheibe 28 vorgesehen, die im Bereich der inneren Stirnseite 18 zwischen dem jeweiligen Leuchtmittel 13 und dem Lichtleitblock 12 angeordnet ist. Die Diffusorringscheibe 28 homogenisiert den Lichteintritt in den Lichtleitblock 12, insbesondere für den Fall, dass mehrere, in der Umfangsrichtung verteilt angeordnete Leuchtmittel 13, vorzugsweise LEDs 13 vorgesehen sind.

Der Träger 11 weist eine Tragplatte 29 und eine Konsole 30 auf. Die Tragplatte 29 kann mit der Befestigungseinrichtung 10 am Einbaugehäuse 2 befestigt werden. Hierzu kann die Tragplatte 29 die zuvor genannte Buchse 23 aufweisen. Die Konsole 30 ist ringförmig ausgestaltet und ist fest mit der Tragplatte 29 verbunden, beispielsweise über mehrere Schraubstellen. Die Konsole 30 trägt den Lichtleitblock 12 sowie die LEDs 13 und weist axial fluchtend zur Blocköffnung 15 eine Konsolenöffnung 31 auf. Somit ist die Befestigungseinrichtung 10 axial durch die Blocköffnung 15 und durch die Konsolenöffnung 31 zugänglich.

Die Konsole 30 weist radial innen ein axial abstehenden Innenkragen 32 und radial außen einen axial abstehenden Außenkragen 33 auf. Komplementär zu den Kragen 32, 33 besitzt der Lichtleitblock 12 eine Innenstufe 34 sowie eine Außenstufe 35. Die Abmessungen sind so aufeinander abgestimmt, dass der Lichtleitblock 12 in die Kragen 32, 33 axial einsteckbar ist. Im eingesteckten Zustand ist axial zwischen der Konsole 30 und dem Lichtleitblock 12 ein ringförmiger Zwischenraum 36 ausgebildet, in dem im Beispiel die Platine 14 mit den LEDs 13 und die Diffusorringscheibe 28 angeordnet sind. Zur Fixierung des Lichtleitblocks 12 an der Konsole 30 kann der Lichtleitblock 12 in der Außenstufe 35 eine umlaufende Ringnut 37 aufweisen, in die Schrauben 38 radial eingreifen, welche hierzu jeweils eine Gewindeöffnung im Außenkragen 33 durchsetzen.

Ein Innenmantel 39 der Konsole 30 schließt radial bündig mit dem Innenmantel 16 des Lichtleitblocks 12 ab. Ein Außenmantel 40 der Konsole 30 schließt radial bündig mit dem Außenmantel 17 des Lichtleitblocks 12 ab. Die Konsole 30 ist vollständig innerhalb des Aufnahmeraums 8 angeordnet. Insbesondere schließt die Konsole 30 mit ihrem Außenkragen 33 axial bündig mit dem Einbaugehäuse 2 ab. Im Unterschied dazu steht der Lichtleitblock 12 axial über die Konsole 30 vor und ragt somit aus dem Aufnahmeraum 8 axial heraus. Dabei steht der Lichtleitblock 12 mit seinem Innenmantel 16 mit einem inneren Überstand 41 und mit seinem Außenmantel 17 mit einem äußeren Überstand 42 über das Einbaugehäuse 2 vor. Durch die Konizität der äußeren Stirnseite 19 ist der äußere Überstand 42 etwa doppelt so groß wie der innere Überstand 41. Ferner sind die Abmessungen des Lichtleitblocks 12 so aufeinander abgestimmt, dass der äußere Überstand 42 etwa gleich groß ist wie ein Öffnungsdurchmesser 43 der Blocköffnung 43, die zweckmäßig einen kreisförmigen Öffnungsquerschnitt besitzt. Ferner beträgt dieser Öffnungsdurchmesser 43 hier etwa ein Drittel des Außendurchmessers 21.

Das Einbaugehäuse 2 ist hier topfförmig ausgestaltet und besitzt dementsprechend einen Topfboden 44 sowie eine Topfwand 45. Der Einsatz 3 ist über die Befestigungseinrichtung 10 am Topfboden 44 befestigt. Beispielsweise ist die zuvor genannte Mutter 22 am Topfboden 44 befestigt. Die Topfwand 45 ist am Topfboden 44 befestigt, z.B. über wenigstens eine Schweißverbindung 46, und umschließt den Aufnahmeraum 8 in der Umfangsrichtung. Radial zwischen der Topfwand 45 und der Konsole 30 ist ein Ringraum 47 ausgebildet, dessen radiale Öffnungsweite 48 im Beispiel etwa gleich groß ist wie der innere Überstand 41.

Die Topfwand 45 weist an ihrem vom Topfboden 44 entfernten Ende einen radial nach außen abstehenden Topfkragen 49 auf, der beispielsweise über wenigstens eine Schweißverbindung 50 fest mit der Topfwand 45 verbunden ist. Im eingebauten Zustand gemäß Fig. 1 (unten) stützt sich das Einbaugehäuse 2 mit diesem Topfkragen 49 axial an einem die Öffnung 6 einfassenden Rand der Wand 4 bzw. Decke 5 ab. Hierdurch ergibt sich für das Einbaugehäuse 2 eine nahezu vollständig versenkte Anordnung in der Öffnung 6 bzw. in der Wand 4 bzw. in der Decke 5.

## Patentansprüche

1. Leuchte, insbesondere Einbauleuchte,
- mit einem Einbaugehäuse (2) für einen Einbau in eine Wand (4) und/oder Decke (5), das einen axial offenen Aufnahmeraum (8) aufweist,
- mit einem Einsatz (3), der in den Aufnahmeraum (8) eingesetzt ist und fest mit dem Einbaugehäuse (2) verbunden ist,
- wobei der Einsatz (3) einen Träger (11) aufweist, der wenigstens ein Leuchtmittel (13) trägt, und
- wobei der Träger (11) einen Lichtleitblock (12) trägt, der ringförmig ausgestaltet ist und eine zentrale Blocköffnung (15) seitlich umschließt,
**dadurch gekennzeichnet,**
- **dass** der Einsatz (3) mit einer Befestigungseinrichtung (10) am Einbaugehäuse (2) festgelegt ist,
- **dass** die Befestigungseinrichtung (10) zum Festlegen des Einsatzes (3) am Einbaugehäuse (2) axial durch diese Blocköffnung (15) hindurch zugänglich ist,
- **dass** das Einbaugehäuse (2) topfförmig ausgestaltet ist, wobei ein Topfboden (44) des Einbaugehäuses (2) mit der Befestigungseinrichtung (10) am Einsatz (3) befestigt ist,
- **dass** eine Topfwand (45) des Einbaugehäuses (2) den Aufnahmeraum (8) seitlich einfasst, und
- **dass** radial zwischen der Topfwand (45) und dem Einsatz (3) ein Ringraum (47) ausgebildet ist.

2. Leuchte nach Anspruch 1,
**dadurch gekennzeichnet,**
**dass** eine vom Träger (11) abgewandte äußere axiale Stirnseite (19) des Lichtleitblocks (12) axial außerhalb des Aufnahmeraums (8) angeordnet ist.

3. Leuchte nach Anspruch 1 oder 2,
**dadurch gekennzeichnet,**
**dass** die äußere Stirnseite (19) konisch geformt ist, derart, dass ein Öffnungsquerschnitt (22) entlang der Axialrichtung (9) nach außen zunimmt.

4. Leuchte nach Anspruch 3,
**dadurch gekennzeichnet,**
- **dass** ein innerer Rand (25) der äußeren Stirnseite (19) an der Blocköffnung (15) liegt, und/oder
- **dass** ein äußerer Rand (26) der äußeren Stirnseite (19) an einem Außenmantel (17) des Lichtleitblocks (12) liegt.

5. Leuchte nach einem der Ansprüche 1 bis 4,
**dadurch gekennzeichnet,**
**dass** ein Außenmantel (17) des Lichtleitblocks (12) transparent ausgestaltet ist.

6. Leuchte nach einem der Ansprüche 1 bis 5,
**dadurch gekennzeichnet,**
**dass** eine vom Träger (11) abgewandte äußere Stirnseite (19) des Lichtleitblocks (12) opak ausgestaltet ist, wobei vorgesehen sein kann, dass die äußere Stirnseite (19) eine opake Beschichtung (27) aufweist.

7. Leuchte nach einem der Ansprüche 1 bis 6,
**dadurch gekennzeichnet,**
**dass** der Träger (11) vollständig innerhalb des Aufnahmeraums (8) angeordnet ist.

8. Leuchte nach einem der Ansprüche 1 bis 7,
**dadurch gekennzeichnet,**
**dass** eine vom Träger (11) abgewandte äußere Stirnseite (19) des Lichtleitblocks (12) zur inneren Stirnseite (18) des Lichtleitblocks (12) verspiegelt ausgestaltet ist, wobei vorgesehen sein kann, dass die äußere Stirnseite (19) eine verspiegelnde Beschichtung (27) aufweist.

9. Leuchte nach einem der Ansprüche 1 bis 8,
**dadurch gekennzeichnet,**
**dass** der Lichtleitblock (12) aus dem Aufnahmeraum (8) heraussteht.

10. Leuchte nach einem der Ansprüche 1 bis 9,
**dadurch gekennzeichnet,**
**dass** das wenigstens eine Leuchtmittel (13) zwischen dem Träger (11) und dem Lichtleitblock (12) angeordnet ist.

11. Leuchte nach einem der Ansprüche 1 bis 10,
**dadurch gekennzeichnet,**
**dass** zwischen dem wenigstens einen Leuchtmittel (13) und der inneren Stirnseite (18) des Lichtleitblocks (12) eine Diffusorringscheibe (28) angeordnet ist.

12. Leuchte nach einem der Ansprüche 1 bis 11,
**dadurch gekennzeichnet,**
**dass** der Träger (11) eine Tragplatte (29), die mit der Befestigungseinrichtung (10) am Einbaugehäuse (2) befestigt ist, und eine ringförmige Konsole (30) aufweist, die an der Tragplatte (29) befestigt ist, die den Lichtleitblock (12) und das wenigstens eine Leuchtmittel (13) trägt und die axial fluchtend zur Blocköffnung (15) eine Konsolenöffnung (31) aufweist.

13. Leuchte nach Anspruch 12,
**dadurch gekennzeichnet,**
**dass** die Konsole (30) vollständig innerhalb des Aufnahmeraums (8) angeordnet ist, während der Lichtleitblock (12) axial über die Konsole (30) vorsteht und aus dem Aufnahmeraum (8) herausragt.

14. Leuchte nach Anspruch 12 oder 13,
**dadurch gekennzeichnet,**
- **dass** ein die Konsolenöffnung (31) begrenzender Innenmantel (39) der Konsole (30) bündig mit einem die Blocköffnung (15) begrenzenden Innenmantel (16) des Lichtleitblocks (12) abschließt, und/oder
- **dass** ein Außenmantel (40) der Konsole (30) bündig mit einem Außenmantel (17) des Lichtleitblocks (12) abschließt.

## Claims

1. Lamp, in particular a recessed luminaire,
- with a mounting housing (2) for installation in a wall (4) and/or ceiling (5), which has an axially open receiving space (8),
- with an insert (3) which is placed into the receiving space (8) and is firmly connected to the mounting housing (2),
- wherein the insert (3) comprises a support (11) that has at least one illuminant (13), and
- wherein the support (11) comprises a light guide block (12) which has an annular configuration and laterally encloses a central block opening (15),
**characterised,**
- **in that** the insert (3) is fixed to the mounting housing (2) with a fastening device (10),
- **in that** the fastening device (10) for fixing the insert (3) on the mounting housing (2) axially through this block opening (15) is accessible through it,
- **in that** the mounting housing (2) is designed cup-shaped, wherein a pot bottom (44) of the mounting housing (2) is fastened to the insert (3) with the fastening device (10),
- **in that** a pot wall (45) of the mounting housing (2) laterally surrounds the receiving space (8), and
- **in that** an annular space (47) is formed radially between the pot wall (45) and the insert (3).

2. Lamp according to claim 1, **characterised in that** an external axial frontal side (19) of the light guide block (12) facing away from the support (11) is arranged axially outside the receiving space (8).

3. Lamp according to claim 1 or 2, **characterised in that** the outer frontal side (19) is conically shaped so that an opening cross-section (22) along the axial direction (9) increases towards the outside.

4. Lamp according to claim 3, **characterised,**
- **in that** an inner edge (25) of the outer frontal side (19) is located on the block opening (15), and/or
- that an outer edge (26) of the outer frontal side (19) is located on an outer sheath (17) of the light guide block (12).

5. Lamp according to one of claims 1 to 4, **characterised in that** an outer sheath (17) of the light guide block (12) is of transparent design.

6. Lamp according to one of claims 1 to 5, **characterised in that** one of the frontal sides (19) facing away from the support (11) of the light guide block (12) is of opaque design, wherein it can be provided that the outer frontal side (19) has an opaque coating (27).

7. Lamp according to one of claims 1 to 6, **characterised**
**in that** the support (11) is arranged completely inside the receiving space (8).

8. Lamp according to one of claims 1 to 7, **characterised, in that** one of the frontal sides (19) facing away from the support (11) of the light guide block (12) is of a mirror design, wherein it can be provided that the outer frontal side (19) has a mirroring coating (27).

9. Lamp according to one of claims 1 to 8, **characterised, in that** the light guide block (12) protrudes from the receiving space (8).

10. Lamp according to one of claims 1 to 9, **characterised in that** at least one illuminant (13) is arranged between the support (11) and the light guide block (12).

11. Lamp according to one of claims 1 to 10, **characterised in that** between at least one illuminant (13) and the inner frontal side (18) of the light guide block (12) a diffuser ring disk (28) is arranged.

12. Lamp according to one of claims 1 to 11, **characterised in that** the support (11) comprises a support plate (29) which is fastened on the mounting housing (2) with the fastening device (10), and has an annular bracket (30) which is fixed to the support plate (29) which holds the light guide block (12) and at least one illuminant (13), and has a bracket opening (31) axially aligned with the block opening (15).

13. Lamp according to claim 12, **characterised in that** the bracket (30) is arranged completely inside the receiving space (8), while the light guide block (12) projects axially from the bracket (30) and protrudes out of the receiving space (8).

14. Lamp according to claim 12 or 13, **characterised**
- **in that** an inner sheath (39) limiting the bracket opening (31) of the bracket (30) closes flush with the block opening (15) limiting the inner jacket (16) of the light guide block (12), and/or
- **in that** an outer sheath (40) of the bracket (30) closes flush with an outer sheath (17) of the light guide block (12).

## Revendications

1. Lampe, en particulier lampe à encastrer,
- comprenant un boîtier à encastrer (2) destiné à être encastré dans un mur (4) et/ou un plafond (5), lequel présente un espace de réception (8) axialement ouvert,
- comprenant un insert (3), qui est inséré dans l'espace de réception (8) et qui est relié de manière solidaire au boîtier à encastrer (2),
- dans laquelle l'insert (3) présente un support (11), qui supporte au moins un moyen luminescent (13), et
- dans laquelle le support (11) supporte un bloc conducteur de lumière (12), qui est configuré de manière à présenter une forme annulaire et qui entoure latéralement une ouverture de bloc (15) centrale,
**caractérisée en ce**
- **que** l'insert (3) est fixé à l'aide d'un système de fixation (10) au niveau du boîtier à encastrer (2),
- **que** le système de fixation (10) servant à bloquer l'insert (3) au niveau du boîtier à encastrer (2) est accessible axialement à travers ladite ouverture de bloc (15),
- **que** le boîtier à encastrer (2) est configuré de manière à présenter une forme de pot, dans laquelle un fond de pot (44) du boîtier à encastrer (2) est fixé à l'aide du système de fixation (10) au niveau de l'insert (3),
- **qu'**une paroi de pot (45) du boîtier à encastrer (2) encadre latéralement l'espace de réception (8), et
- **qu'**un espace annulaire (47) est réalisé radialement entre la paroi de pot (45) et l'insert (3).

2. Lampe selon la revendication 1,
**caractérisée en ce**
**qu'**un côté frontal (19) axial extérieur, opposé au support (11), du bloc conducteur de lumière (12) est disposé axialement à l'extérieur de l'espace de réception (8).

3. Lampe selon la revendication 1 ou 2,
**caractérisée en ce**
**que** le côté frontal (19) extérieur est formé de manière conique de telle manière qu'une section transversale d'ouverture (22) augmente vers l'extérieur le long de la direction axiale (9).

4. Lampe selon la revendication 3,
**caractérisée en ce**
- **qu'**un bord intérieur (25) du côté frontal (19) extérieur est situé au niveau de l'ouverture de bloc (15), et/ou
- **qu'**un bord extérieur (26) du côté frontal (19) extérieur est situé au niveau d'une enveloppe extérieure (17) du bloc conducteur de lumière (12).

5. Lampe selon l'une quelconque des revendications 1 à 4,
**caractérisée en ce**
**qu'**une enveloppe extérieure (17) du bloc conducteur de lumière (12) est configurée de manière transparente.

6. Lampe selon l'une quelconque des revendications 1 à 5,
**caractérisée en ce**
**qu'**un côté frontal (19) extérieur, opposé au support (11), du bloc conducteur de lumière (12) est configuré de manière opaque, dans laquelle l'invention peut prévoir que le côté frontal (19) extérieur présente un revêtement (27) opaque.

7. Lampe selon l'une quelconque des revendications 1 à 6,
**caractérisée en ce**
**que** le support (11) est disposé en totalité à l'intérieur de l'espace de réception (8).

8. Lampe selon l'une quelconque des revendications 1 à 7,
**caractérisée en ce**
**qu'**un côté frontal (19) extérieur, opposé au support (11), du bloc conducteur de lumière (12) est configuré de manière réfléchissante en direction du côté frontal (18) intérieur du bloc conducteur de lumière (12), dans laquelle l'invention peut prévoir que le côté frontal (19) extérieur présente un revêtement (27) réfléchissant.

9. Lampe selon l'une quelconque des revendications 1 à 8,
**caractérisée en ce**
**que** le bloc conducteur de lumière (12) dépasse de l'espace de réception (8).

10. Lampe selon l'une quelconque des revendications 1 à 9,
**caractérisée en ce**
**que** l'au moins un moyen luminescent (13) est disposé entre le support (11) et le bloc conducteur de lumière (12).

11. Lampe selon l'une quelconque des revendications 1 à 10,
**caractérisée en ce**
**qu'**une rondelle de bague de diffuseur (28) est disposée entre l'au moins un moyen luminescent (13) et le côté frontal (18) intérieur du bloc conducteur de lumière (12).

12. Lampe selon l'une quelconque des revendications 1 à 11,
**caractérisée en ce**
**que** le support (11) présente une plaque de support (29), qui est fixée à l'aide du système de fixation (10) au niveau du boîtier à encastrer (2), et une console (30) de forme annulaire, qui est fixée au niveau de la plaque de support (29), qui supporte le bloc conducteur de lumière (12) et l'au moins un moyen luminescent (13), et qui présente une ouverture de console (31) de manière alignée axialement par rapport à l'ouverture de bloc (15).

13. Lampe selon la revendication 12,
**caractérisée en ce**
**que** la console (30) est disposée en totalité à l'intérieur de l'espace de réception (8), tandis que le bloc conducteur de lumière (12) fait saillie axialement de la console (30) et dépasse en sortant de l'espace de réception (8).

14. Lampe selon la revendication 12 ou 13,
**caractérisée en ce**
- **qu'**une enveloppe intérieure (39), délimitant l'ouverture de console (31), de la console (30) se termine en affleurement avec une enveloppe intérieure (16), délimitant l'ouverture de bloc (15), du bloc conducteur de lumière (12), et/ou
- **qu'**une enveloppe extérieure (40) de la console (30) se termine en affleurement avec une enveloppe extérieure (17) du bloc conducteur de lumière (12).
